# EUROPÄISCHE PATENTSCHRIFT

(11) **EP 0 291 560 B1**
(45) Veröffentlichungstag und Bekanntmachung des Hinweises auf die Patenterteilung: **16.10.1991**
(21) Anmeldenummer: 87107480.3
(22) Anmeldetag: 22.05.1987
(51) Int. Cl.: D05B 65/00

(54) **Nähmaschine mit einer Fadenschneidvorrichtung für den Oberfaden**
Sewing machine with a thread-cutting device for the upper thread
Machine à coudre avec un dispositif coupe fil dans le pied presseur

(43) Veröffentlichungstag der Anmeldung: 23.11.1988
(73) Patentinhaber: Nähmaschinenfabrik Emil Stutznäcker GmbH & Co. KG, 50858 Köln (DE)
(72) Erfinder: Klapp, Hartmut, Dipl.-Ing., D-4044 Kaarst 1 (DE); Stutznäcker, Klaus, D-5020 Frechen-Königsdorf (DE)
(74) Vertreter: Köhne, Friedrich, Dipl.-Ing.

(56) Entgegenhaltungen:
- FR-A- 1 126 143
- US-A- 1 450 531
- US-A- 2 846 967

## Beschreibung

Die Erfindung bezieht sich auf eine Nähmaschine mit einer Fadenschneidvorrichtung für den Oberfaden sowie mit einem verschiebbaren Messer mit zwei Schneidstellen und einer Klemmvorrichtung für den durch das Nadelöhr der Nadel geführten Oberfaden.

Eine Nähmaschine dieser vorgenannten Gattung ist aus der FR-A-1 126 143 bekannt. Bei dieser Nähmaschine wird jedoch die Klemmvorrichtung im wesentlichen aus zwei vertikal stehenden Klemmbacken gebildet, die mittels Schieber, Vorsprüngen und weiteren Bauteilen aus einer V-Stellung in die Klemmstellung schwenkbar sind, wobei der Oberfaden dann in der Klemmstellung durch bewegliche Messer abgeschnitten wird. Da hier verhältnismäßig viele Bauteile zusammenwirken, ergibt sich ein verhältnismäßig großes Bewegungsspiel und eine große zu bewegende Masse, die die Funktionsweise beim sehr schnellen Nähen behindern.

Der Erfindung liegt die Erkenntnis und auch die Forderung der Praxis zu Grunde, daß jeweils nach Beendigung eines Nähvorganges bei Nähmaschinen, und zwar nach Vollendung des letzten Stiches, der Oberfaden möglichst unmittelbar über dem Nähgut bzw. dem Stoff abgeschnitten werden soll. Dabei ist anzustreben, daß der Schnitt so dicht über dem Stoff bzw. Nähgut erfolgen soll, daß das noch verbleibende Fadenende im oder auf dem Stoff nicht mehr unangenehm auffällt. Sodann erübrigt sich ein gesonderter Arbeitsgang zum Versäubern dieser Fadenenden. Die weitere Forderung der Praxis geht dahin, daß nach dem Schnitt der Teil des Fadens, der zur Nadel führt, so festgeklemmt wird, daß er bei erneutem Nähbeginn nicht aus dem Nadelöhr heraustritt. Dieser Teil des Fadens soll andererseits so kurz über dem Nähgut hervorstehen, daß er ebenfalls nicht in einem gesonderten Arbeitsgang abgeschnitten werden muß.

Bei den bisher in der Praxis bekannten Vorrichtungen wird die jeweilige Schneideinrichtung mit einer Fadenfangvorrichtung ausgerüstet, die den Faden im Vorlauf fängt, wobei der Faden dann im Rücklauf geschnitten wird. Der Faden wird dann festgeklemmt und anschließend das Stichloch wieder freigegeben. Diese bekannten Vorrichtungen haben einen erheblichen Platzbedarf, arbeiten umständlich und lassen sich zum Beispiel nicht in den Nähfuß der Nähmaschine integrieren.

Der Erfindung liegt demgegenüber die Aufgabe zu Grunde, die Fadenschneidvorrichtung der Nähmaschine so auszugestalten, daß für die Unterbringung nur ein geringer Raum benötigt wird, daß ferner beim Schneidvorgang nach dem Nähen das zum Nähgut führende Fadenende dicht über dem Nähgut abgeschnitten wird und daß beim Annähnen der durch die Stichbildungsorgane, insbesondere durch die Nadel, führende Teil des Fadens so gehalten wird, daß sein Anfang nach Bildung der ersten anschließenden Stiche ebenfalls nur wenig aus dem Nähgut herausragt.

Die gestellte Aufgabe wird erfindungsgemäß dadurch gelöst, daß das Messer als Messerplatte ausgebildet ist, welche zwischen zwei Endstellungen verschiebbar geführt ist und welche zwei Stichlöcher aufweist, zwischen welchen ein Messersteg gebildet ist.

Auf diese Weise ergibt sich der wesentliche Vorteil, daß nach dem Nähvorgang der Faden durch eine kurze Schiebbewegung des Messers geschnitten und geklemmt und auch das Stichloch für den nächsten Nähvorgang wieder freigegeben wird. Nach dem nächsten Nähvorgang kann der Faden wieder durch eine gleich kurze Schiebebewegung des Messers in umgekehrter Richtung geschnitten und durch die Klemmvorrichtung festgeklemmt werden. Da keine Fadenfangvorrichtung erforderlich ist, können die Wege des Messers sehr kurz und damit die Ausmaße und Massen der gesamten Vorrichtung sehr klein und leicht gehalten werden.

Vorteilhafte Ausgestaltungen er Erfindung ergeben sich aus den Unteransprüchen.

In der Zeichnung ist ein Ausführungsbeispiel der Erfindung im Schema dargestellt, und zwar zeigen
Figur 1 einen Vertikalschnitt durch den Nähfuß einer Nähmaschine mit Darstellung der erfindungsgemäßen Vorrichtung,
Figur 2 einen vereinfachten Ausschnitt aus Figur 1 mit Darstellung der Messerplatte in der einen Endstellung während des Nähvorganges,
Figur 3 einen Ausschnitt entsprechend Figur 2 mit Darstellung der Messerplatte in der anderen Endstellung bei abgeschnittenem und eingeklemmtem Oberfaden,
Figur 4 ein Ausschnitt gemäß Figur 3 bei Nähbetrieb,
Figur 5 ein Ausschnitt gemäß Figur 2 mit Darstellung des abgeschnittenen und eingeklemmten Oberfadens in der Endstellung der Messerplatte in der anderen Endstellung,
Figur 6 eine Draufsicht auf Nähfuß mit Darstellung der Messerplatte in der einen Endstellung und
Figur 7 eine Draufsicht gemäß Figur 6 mit Darstellung der Messerplatte in der anderen Endstellung.

Die erfindungsgemäße Vorrichtung ist in der Zeichnung stark vergrößert dargestellt, um die Einzelheiten deutlicher zu machen. Bei diesem Ausführungsbeispiel ist der wesentliche Teil der erfindungsgemäßen Konstruktion in den unteren Teil des Nähfußes 1 integriert. Der Nähfuß 1, dessen Gestaltungsweise insbesondere aus den Figuren 1 und 6 bzw. 7 ersichtlich ist, ist mittels Klemmbacken 2 in an sich bekannter Weise an einem Nähfußhalter 3 befestigt. Oberhalb des Nähfußes befindet sich ebenfalls an sich bekannt ein Nadelhalter 4 mit einer Nadel 5, die eine vertikale Bewegung ausführt und den Oberfaden 30 (Fig. 2) mit sich führt.

Die erfindungsgemäße Vorrichtung weist ein verschiebbares Messer auf, welches bei dem dargestellten Ausführungsbeispiel als Messerplatte 8 ausgebildet ist und welches zwei nachfolgend noch näher beschriebene Schneidstellen besitzt. Ferner ist eine nachfolgend ebenfalls ausführlicher beschriebene Klemmvorrichtung für den durch das Nadelöhr 29 der Nadel 5 geführten Oberfaden 30 (Fig. 2) vorhanden. Die Meserplatte 8 ist zwischen zwei Endstellungen verschiebbar geführt, und zwar einer rechten Endstellung gemäß den Figuren 2 und 5 sowie Figur 7 und einer linken Endstellung gemäß den Figuren 1, 3, 4 und 6. Die Messerplatte 8 ist mit zwei Stichlöchern 11 und 12 versehen, die vorteilhafterweise oval, wie in den Figuren 6 und 7 dargestellt ist, ausbildet sind. Zwischen den beiden Stichlöchern 11 und 12 ist ein Messersteg 18 ausgebildet. Die Messerplatte 8 ist auf einer feststehenden Schneidplatte 7 gleitend geführt, deren besondere Ausbildung im Schnitt besonders deutlich aus der Figur 1 zu ersehen ist. Die Schneidplatte 7 besitzt eine Öffnung 31, deren messerseitigen Ränder mit Schneidkanten 16 und 17 versehen sind. Diese Schneidkanten 16, 17 arbeiten mit zwei Schneidkanten 14 und 15 des Messersteges 18 zusammen. Vorteilhafterweise ist die Schneidplatte 7 in einer Ausnehmung 38 im unteren Teil des Nähfußes 1 befestigt, zum Beispiel mittels eines besonderen Klebers eingeklebt. Ferner besitzt die Schneidplatte 7 seitliche Führungswände 39 und 40 für die Verschiebebewegung der Messerplatte 8.

Die Schneidplatte 7 weist auf der Unterseite eine Aushöhlung 41 auf, in welcher eine Führungsplatte 6, vorteilhafterweise ebenfalls mit einem Spezialkleber befestigt ist. Die Führungsplatte 6 ist ebenfalls mit einem Stichloch 13 versehen. Die Führungsplatte6 und die Schneidplatte 7 ragen etwas nach unten aus dem Nähfuß heraus und sie sind, wie in Fig. 1 dargestellt ist, an ihren Rändern mit konischen Schrägflächen ausgebildet.

Die Klemmvorrichtung weist eine Klemmfeder 9 auf, welche auf dem Messersteg 18 aufliegt. Ferner ist auch die Klemmfeder 9 mit einem Stichloch 10 versehen, dessen Formgestaltung zweckmäßigerweise den Stichlöchern 11 und 12 angepaßt ist. Wie die Figuren 6 und 7 verdeutlichen, ist die Klemmfeder 9 im Nähfuß 1 durch Schrauben 36 und 37 befestigt. Die Klemmfeder 9 ist in den Figuren 6 und 7 der Einfachheit halber als eine halbkreisförmige Federplatte dargestellt. Durch Schlitze, die etwa oberhalb der seitlichen Führungswände 39 und 40 verlaufen können, kann die Klemmfeder 9 stattdessen eine mittlere Federzunge erhalten, die entsprechend der gewünschten Klemmwirkung ausgebildet und angepaßt werden kann.

Wie aus den beiden beschriebenen Endstellungen in den Zeichnungen zu ersehen ist, fluchten die beiden Stichlöcher 11 und 12 der Messerplatte 8 abwechselnd mit den Stichlöchern 10 und 13 der Klemmfeder 9 und der Führungsplatte 6, so daß in den betreffenden beiden Endstellungen der normale Nähbetrieb stattfinden kann.

Die Messerplate 8 ist ferner mit einer Bohrung 19 versehen, die bei dem dargestellten Ausführungsbeispiel vertikal verläuft und in welcher ein Federschenkel 21 einer Feder 20 mit seinem unteren Ende eingreift. Unter Zwischenschaltung einer einfachen oder zweifachen Federwindung 28 verläuft ein weiterer Federschenkel 22 im wesentlichen vertikal nach unten, der gegenüber der Bildebene der Figur 1 und zu dem Federschenkel 21 versetzt ist und durch einen Halter 23 festgehalten ist. Der Federschenkel 21 ist mit einem Betätigungselement verbunden. Das Betätigungselement kann ein Hebel, zum Beispiel ein Kipphebel, eine Stange oder wie beim dargestellten Ausführungsbeispiel ein Bowdenzug 25 mit Führung 26 sein, auf dem vorteilhafterweise ein Anschlag 27 sitzt. Der Bowdenzug 25 greift bei diesem Ausführungsbeispiel mittels einer Öse 24 an dem Schenkel 21 der Feder 20 an. Bei Verwendung eines Bowdenzuges ist die Feder 20 so vorgespannt, daß der Federschenkel 21 die Messerplatte 8 in die rechte Endstellung gemäß Figur 2 drückt. Bei Anzug des Bowdenzuges wird der Federschenkel 21 mit der Messerplatte 8 in die linke Enstellung gemäß Figur 1 gezogen.

Wie aus den Figuren 3 und 5 ersichtlich ist, sind zwischen dem Messersteg 18 und der Klemmfeder 9 entsprechend den beiden Endstellungen der Messerplatte 8 zwei Klemmstellen für den Oberfaden 30 gebildet. Hier entsteht nur ein kleines überstehendes Fadenende 35 des Oberfadens 30, was für den weiteren Nähvorgang wichtig ist.

Die Wirkungsweise der oben erläuterten erfindungsgemäßen Vorrichtung ist im wesentlichen folgende. In der rechten Endstellung der Messerplatte 8, in die sie nach Figur 2 in Richtung des Pfeiles 32 geschoben worden ist, kann der normale Nähvorgang durchgeführt werden, wobei der Oberfaden 30 durch das Nadelöhr 29 der Nadel 5 hindurchgeht. Wenn nun der Nähvorgang an dem Nähgut 33 (Figur 3) beendet ist, wird das Betätigungselement, zum Beispiel der Bowdenzug 25 betätigt, so daß die Messerplatte 8 in Richtung des Pfeiles 34 in die linke Endstellung verschoben wird. Dabei werden die Schneidkanten 14 und 16 wirksam, die den Oberfaden abschneiden und gleichzeitig wird das Ende des Oberfadens zwischen der Klemmfeder und dem Messersteg 18 eingeklemmt. In dieser Stellung der Messerplatte kann dann der normale Nähvorgang gemäß Figur 4 wieder aufgenommen werden, wobei das Ende 35 des Oberfadens aus der Klemmstellung herausgezogen wird. Wenn nun der Nähvorgang wieder unterbrochen werden soll, wird die Messerplatte in Richtung des Pfeiles 32 gemäß Fig. 5 in die rechte Endstellung verschoben, so daß dann die Schneidkanten 15 und 17 wirksam werden und den Oberfaden abschneiden und wie in Figur 5 dargestellt der Oberfaden wieder eingeklemmt ist.

## Patentansprüche

1. Nähmaschine mit einer Fadenschneidvorrichtung für den Oberfaden sowie mit einem verschiebbaren Messer (8) mit zwei Schneidstellen (14, 15) und einer Klemmvorrichtung (9) für den durch das Nadelöhr (29) der Nadel (5) geführten Oberfaden (30), dadurch gekennzeichnet, daß das Messer (8) als Messerplatte ausgebildet ist, welche zwischen zwei Endstellungen verschiebbar geführt ist und welche zwei Stichlöcher (11, 12) aufweist, zwischen welchen ein Messersteg (18) gebildet ist.

2. Nähmaschine nach Anspruch 1, dadurch gekennzeichnet, daß die Klemmvorrichtung eine Klemmfeder (9) aufweist, welche auf dem Messersteg (18) aufliegt und welche mit einem Stichloch (10) versehen ist.

3. Nähmaschine nach einem der vorhergehenden Ansprüche, dadurch gekennzeichnet, daß das Messer (8) auf einer feststehenden Schneidplatte (7) gleitend geführt ist, welche eine Öffnung (31) besitzt, deren messerseitigen Ränder mit Schneidkanten (16, 17) versehen sind, die mit zwei Schneidkanten (14, 15) des Messersteges (18) zusammenarbeiten.

4. Nähmaschine nach Anspruch 3, dadurch gekennzeichnet, daß die Schneidplatte (7) in einer Ausnehmung (38) im unteren Teil des Nähfußes (19) befestigt ist und seitliche Führungswände (39, 40) für die Messerplatte (8) aufweist.

5. Nähmaschine nach Anspruch 3 oder 4, dadurch gekennzeichnet, daß die Schneidplatte (7) auf der Unterseite eine Aushöhlung (41) aufweist, in welcher eine Führungsplatte (6) befestigt ist, die mit einem Stichloch (13) versehen ist.

6. Nähmaschine nach einem der vorhergehenden Ansprüche, dadurch gekennzeichnet, daß die beiden Stichlöcher (11, 12) der Messerplatte (8) abwechselnd mit den Stichlöchern (10, 13) der Klemmfeder (9) und der Führungsplatte (6) fluchten.

7. Nähmaschine nach einem der Ansprüche 2 bis 6, dadurch gekennzeichnet, daß die Klemmfeder (9) im Nähfuß (1) durch Schrauben (36, 37) befestigt ist.

8. Nähmaschine nach einem der vorhergehenden Ansprüche, dadurch gekennzeichnet, daß die Messerplatte (8) mit einer Bohrung (19) versehen ist, in welche ein Federschenkel (21) einer Feder (20) eingreift und daß dieser Federschenkel (21) mit einem Betätigungselement (24, 25), wie einem Bowdenzug, verbunden ist.

9. Nähmaschine nach einem der vorhergehenden Ansprüche, dadurch gekennzeichnet, daß zwischen dem Messersteg (18) und der Klemmfeder (9) entsprechend den beiden Endstellungen der Messerplatte (8) zwei Klemmstellen für den Oberfaden (30, 35) gebildet sind.

## Claims

1. Sewing machine with a thread-cutting device for the upper thread and with a movable cutter (8) with two cutting points (14, 15) and a clamping device (9) for the upper thread (30) guided through the needle eye (29) of the needle (5), characterised in that the cutter (8) is constructed as a cutter plate, which is guided to move between two end positions and which comprises two needle holes (11, 12), between which a cutter bar (18) is formed.

2. Sewing machine according to Claim 1, characterised in that the clamping device comprises a clamping spring (9), which rests on the cutter bar (18) and which is provided with a needle hole (10).

3. Sewing machine according to one of the preceding Claims, characterised in that the cutter (8) is guided to slide on a stationary cutting plate (7), which comprises an opening (31), whereof the edges adjacent the cutter are provided with cutting edges (16, 17), which cooperate with two cutting edges (14, 15) of the cutter bar (18).

4. Sewing machine according to Claim 3, characterised in that the cutting plate (7) is attached in a recess (38) in the lower part of the sewing foot (19) and comprises lateral guide walls (39, 40) for the cutter plate (8).

5. Sewing machine according to Claim 3 or 4, characterised in that on the under side the cutting plate (7) comprises a cavity (41), in which a guide plate (6) is attached, which is provided with a needle hole (13).

6. Sewing machine according to one of the preceding Claims, characterised in that the two needle holes (11, 12) of the cutter plate (8) align alternately with the needle holes (10, 13) of the clamping spring (9) and of the guide plate (6).

7. Sewing machine according to one of claims 2 to 6, characterised in that the clamping spring (9) is attached in the sewing foot (1) by screws (36, 37).

8. Sewing machine according to one of the preceding Claims, characterised in that the cutter plate (8) is provided with a bore (19), in which a spring side (21) of a spring (20) engages and that this spring side (21) is connected to an actuating member (24, 25), such as a Bowden cable.

9. Sewing machine according to one of the preceding Claims, characterised in that two clamping points for the upper thread (30, 35) are formed between the cutter bar (18) and the clamping spring (9), corresponding to the two end positions of the cutter plate (8).

## Revendications

1. Machine à coudre avec un dispositif de coupe pour le fil supérieur formé d'un couteau coulissant (18) présentant deux zones de coupe (14, 15) et un dispositif de blocage (9) pour le fil supérieur (30) guidé à travers le trou (29) de l'aiguille (5).
caractérisé en ce que le couteau (8) est constitué comme une lame coupante qui est guidée pour coulisser entre deux positions extrêmes et qui présente deux passages de de piquage (11, 12) entre lesquels est placée une barre de coupe (18)

2. machine à coudre selon la revendication 1, caractérisée en ce que le dispositif de blocage comprend un ressort de blocage (9) qui repose sur la barre coupante (18) et présente un passage de piquage (10)

3. Machine à coudre selon l'une des revendications précédentes, car en ce que le couteau (8) est guidé pour coulisser sur une plaque de coupe (7) fixe, qui présente une ouverture (31) dont les bords situés du côté du couteau ont des arêtes coupantes (16, 17) qui coopèrent avec deux arêtes coupantes (14, 15) de la barre de coupe (18).

4. Machine à coudre selon la revendication 3, caractérisée en ce que la plaque de coupe (7) est fixée dans une cavité (38) de la partie inférieure du pied presseur (19) et comporte des parois de guidage latérales (39, 40) pour la lame coupante (8).

5. Machine à coudre selon la revendication 3 ou 4, caractérisée en ce que la plaque de coupe (7) présente, sur sa face inférieure, une cavité (41) dans laquelle est fixée une plaque de guidage (6) présentant un passage de piquage (1").

6. Machine à coudre selon l'une des revendications précédentes, caractérisée en ce que les deux passages de piquage (11, 12) de la lame coupante (8) viennent alternativement en concordance avec les passages de piquage (10, 13) du ressort de blocage (9) et la plaque de guidage (6).

7. Machine à coudre selon l'une des revendication 2 à 6, caractérisée en ce que le ressort de blocage (9) est fixé dans le pied presseur (1) à l'aide de vis (36, 37).

8. Machine à coudre selon l'une des revendications précédentes, caractérisée en ce que la lame coupante (8) présente un trou (19) dans lequel pénètre une branche (21) d'un ressort (20), et en ce que cette branche (21) est reliée à un élément d'actionnement (24, 25) tel qu'une commande Bowden.

9. Machine à coudre selon l'une des revendications précédentes caractérisée en ce qu'elle comprend deux emplacements de blocage du fil supérieur(30, 35) entre la barre de coupe (18) et le ressort de blocage (9), ces emplacements correspondant aux deux positions extrêmes de la lame coupante (8).
